# EUROPÄISCHE PATENTSCHRIFT

(11) **EP 2 111 493 B1**
(45) Veröffentlichungstag und Bekanntmachung des Hinweises auf die Patenterteilung: **16.03.2011**
(21) Anmeldenummer: 08706978.7
(22) Anmeldetag: 09.01.2008
(51) Int. Cl.: E05F 15/04

(54) **VORRICHTUNG ZUM BETÄTIGEN SCHWENKBARER VERSCHLUSSGLIEDER**
DEVICE FOR ACTIVATING PIVOTABLE CLOSURE ELEMENTS
DISPOSITIF D'ACTIONNEMENT D'ORGANES DE FERMETURE PIVOTANTS

(30) Priorität: 12.01.2007 DE 202007000489 U
(43) Veröffentlichungstag der Anmeldung: 28.10.2009
(62) Teilanmeldung aus: 10155919.3
(73) Patentinhaber: Schwarzbich, Jörg, 33615 Bielefeld (DE)
(72) Erfinder: Schwarzbich, Jörg, 33615 Bielefeld (DE)
(74) Vertreter: Wiebusch, Manfred
(86) Internationale Anmeldenummer: PCT/EP2008/000121
(87) Internationale Veröffentlichungsnummer: WO 2008/083963

(56) Entgegenhaltungen:
- DE-A1- 3 134 664
- GB-A- 1 339 021
- US-A- 3 202 061

## Beschreibung

Die Erfindung betrifft eine Vorrichtung zum Betätigen eines Verschlussgliedes, das über ein Scharnier schwenkbar mit einem Rand einer zu verschließenden Öffnung verbunden ist, mit einem zwischen dem Rand und dem Verschlussglied wirkenden expandierbaren Betätigungsglied, in der Form eines durch ein Druckmedium expandierbaren Balges, der bei geschlossenem Verschlussglied flach zwischen einem scharnierseitigen Bereich dieses Verschlussgliedes und einem Flächenstück des Randes der Öffnung liegt.

Vorrichtungen dieser Art sind aus GB-A-1 339 021 und US-A-3 202 061 bekannt.

In Gebäuden wie Fabrikhallen und dergleichen müssen im Dach Brandschutzadappen vorgesehen sein, die im Fall von Flachdächern zumeist die Form von Lichtkuppeln haben und die sich im Fall eines Brandes automatisch öffnen, damit der sich entwickelnde Rauch abziehen kann. Dabei ist zu berücksichtigen, dass sich die Brandschutzklappe auch dann noch zuverlässig öffnen muss, wenn der Öffnungsvorgang durch eine mögliche Schneelast erschwert wird. Die Vorrichtung zum automatischen Öffnen der Brandschutzklappe muss deshalb in der Lage sein, eine Kraft zu erzeugen, mit der sich eine Schneelast von beispielsweise 50 kg/m² überwinden lässt.

Eine Möglichkeit besteht darin, auf der Schließseite der Brandschutzklappe, also auf der Seite, die dem Scharnier entgegengesetzt ist, einen pneumatischen, hydraulischen oder elektromechaniscben Stellantrieb anzubringen, mit dem sich die Brandschutzklappe unter Ausnutzung eines günstigen Hebelverhältnisse öffnen lässt Bei großen Brandschutzklappen, deren Abmessungen beispielsweise 1,5 x 2,8 m betragen können, ist dann jedoch für ein hinreichend weites Öffnen der Brandschutzklappe ein entsprechend langer Verstellweg erforderlich, mit der Folge, dass ein hoher Platzbedarf für den Stellantrieb entsteht.

Eine andere bekannte Möglichkeit zum Öffnen einer Brandschutzklappe besteht darin, die Brandschutzklappe im Brandfall mit Hilfe eines Treibsatzes aufzusprengen. Auch in diesem Fall ist Sprengmechanismus auf der dem Scharnier entgegengesetzten Seite angeordnet. Aufgabe der Erfindung ist es, eine Vorrichtung zum Betätigen eines Verschlussgliedes, insbesondere einer Brandschutzklappe zu schaffen, die sich durch hohe Funktionssicherheit und einen geringen Platzbedarf auszeichnet.

Diese Aufgabe wird erfingdungsgemäß dadurch gelöst, dass bei einer Vorrichtung der eingangs genannten Art der Balg über eine Leitung mit einer Druckquelle verbunden ist, und dass an diese Leitung ein pneumatisches Verriegelungsorgan für das Verschlussglied derart angeschlossen ist, dass durch Druckzufuhr von der Druckquelle sowohl die Verriegelung aufgehoben als auch der Balg expandiert wird,

Diese Lösung erlaubt es beispielsweise im Fall einer Brandschutzklappe, das Betätigungsglied platzsparend im Falz auf der Scharnierseite der Brandschutzklappe unterzubringen. Obgleich in diesem Fall das Betätigungsglied über einen relativ kurzen Hebelarm an der Brandschutzklappe angreift, lassen sich mit dieser Vorrichtung erstaunlich große Öffnungsdrehmomente erzeugen, so dass auch große Schneelasten überwunden werden können. Dies ist vor allem darauf zurückzuführen, dass sich der Balg an dem scharnierseitigen Rand der Brandschutaklappe über nahezu die gesamte Länge dieser Brandschutzklappe erstrecken kann, so dass der von dem Druckmedium erzeugte Druck auf eine entsprechend große Fläche wirkt und somit trotz der platzsparenden Bauform insgesamt eine hohe Betätigungskraft erzeugt werden kann.

Darüber hinaus ist die erfindungsgemäße Vorrichtung verhältnismäßig kostengünstig, und sie hat zudem den Vorteil, dass sich große Öffnungswinkel der Brandschutzklappe, insbesondere auch Öffnungswinkel von mehr als 90° erreichen lassen, ohne dass auf der Schließseite der Brandschutzklappe ein sperriges Gestänge benötigt wird. Außerdem ist der durch das Druckmedium expandierte Balg in der Lage, die Brandschutzklappe zuverlässig in der geöffneten Stellung zu halten und einen etwaigen Rückprall der Klappe bei Erreichen der Öffnungsstellung abzufedern. Zugleich kann der Balg die ansonsten auf der betreffenden Seite der Brandschutzklappe notwendige Dichtung ersetzten.

Die Vorrichtung ist zum Öffnen von Brandschutzklappen besonders geeignet, lässt sich jedoch auch allgemein zum Öffnen von Dachfenstern oder auch zum Öffnen und/oder Schließen von Türen, einschließlich Brandschutztüren, oder anderen schwenkbaren Verschlussgliedern einsetzen.

Im Normalfall wird die Brandschutzklappe (das Verschlussglied) in der geschlossenen Stellung verriegelt sein, so dass zunächst die Verriegelung gelöst werden muss, bevor der Balg durch das Druckmedium expandiert werden kann. Dies lässt sich auf besonders zweckmäßige Weise durch ein pneumatisches Verriegelungsorgan erreichen, das durch das gleiche Druckmedium, das auch zum Expandieren des Balges dient, im Sinn einer Entriegelung beaufschlagt wird.

Vorteilhafte Ausgestaltungen der Erfindung sind in den Unteransprüchen angegeben.

Der Balg besteht vorzugsweise aus einer dünnen, reißfesten Folie, die sich platzsparend zusammenfalten lässt. Beispielsweise sind Polymerfolien bekannt, die nur eine Dicke in der Gröβenordnung von etwa 30 µm aufweisen, aber dennoch einem Druck von etwa 600 kPa standhalten.

Der Balg kann aus einer einzigen Kammer oder mehreren miteinander verbundenen Kammern bestehen und lässt sich so konfigurieren, dass sich auch Öffnungswinkel von 90 bis 180° erreichen lassen und somit die Brandschutzklappe nach dem Öffnen aufgrund ihres Eigengewichts in dieser geöffneten Stellung bleibt Bei kleineren Öffnungswinkeln kann der Balg aus einer feuerbeständigen Folie bestehen, so dass die Brandschutzklappe auch bei unmittelbarer Brandeinwirkung offengehalten wird.

Bei dem Druckmedium, mit dem der Balg expandiert wird, kann es sich beispielsweise um Druckluft aus einem Druckluftnetz oder auch um ein Gas handeln, das im Auslösungsfall mit Hilfe eines chemischen oder pyrotechnischen Treibsatzes erzeugt wird. Ebenso kann auch ein flüssiges Druckmedium (z. B. Leitungswasser) eingesetzt werden.

In einer besonders vorteilhaften Ausführungsform ist das pneumatische Verriegelungsglied eine Kolben/Zylinder-Einheit, die elastisch in die Verriegelungsstellung vorgespannt und so in eine zu dem Balg führende Druckleitung geschaltet ist, dass bei Druckbeaufschlagung der Kolben zunächst in die Entriegelungsposition gedrückt wird und erst bei Erreichten der Verriegelungposition eine Öffnung in der Wand des Zylinders freigibt, über die dann das Druckmedium in den Balg gelangt.

Im Fall einer Brandschutzklappe oder Brandschutztür kann die Vorrichtung für einmaligen Gebrauch ausgelegt sein, so dass sie, wenn, sie im Brandfall ausgelöst wurde, anschließend neu installiert werden muss- Wahlweise lässt sich der Balg jedoch, etwa durch Verwendung elastischer Rückstellelemente, auch so gestalten, dass er sich bei Druckentlastung selbsttätig wieder einfaltet und dann für eine erneute Auslösung bereit ist. Gegebenenfalls können auch zwei wechselweise arbeitenden Bälge auf entgegengesetzten Seiten des Verschlussgtiedes vorgesehen sein, so dass sich das Verschlussglied einfach durch Umsteuern der Druckluftzufuhr automatisch öffnen und schließen lässt, Eine andere Möglichkeit, das Verschlussglied ,beispielsweise eine Brandschutzklappe, automatisch zu öffnen und zu schließen, besteht darin, dass der Balg wechselweise mit Druckluft und mit einem Unterdruck beaufschlagt wird. Der Unterdruck kann dabei durch Verwendung einer Venturidüse mit Hilfe der Druckluft aus dem Druckluftnetz erzeugt werden, so dass keine besondere Unterdruckquelle benötigt wird.

Im folgenden werden Ausführungsbeispiele der Erfindung anhand der Zeichnung näher erläutert.

Es zeigen:
- Fig. 1: einen schematischen Schnitt durch eine Brandschutzklappe mit einer erfin- dungsgemäßen Öffnungsvorrichtung im geöffneten Zustand,
- Fig. 2: die Brandschutzklappe nach Fig. 1 in geschlossener Stellung;
- Fig. 3: eine teilweise aufgeschnittene perspektivische Ansicht eines Balges der Öff- nungsvorrichtung;
- Fig. 4: einen axialen Schnitt durch ein Verriegelungsorgan für die Brandschutz- klappe;
- Fig. 5: einen Querschnitt eines Balges gemäß einer anderen Ausführungsform,
- Fig. 6: einen schematischen Querschnitt einer Öffnungsvorrichtung gemäß einer weiteren Ausführungsform;
- Fig. 7: eine Detaildarstellung zu Fig. 6
- Fig. 8: einen schematischen Querschnitt einer Öffnungsvorrichtung gemäß einer weiteren Ausführungsform in geschlossener Stellung; und
- Fig. 9: die Vorrichtung nach Fig. 8 in geöffneter Stellung.

Fig. 1 zeigt eine Brandschutzklappe 10 in der Form einer Lichtkuppel, die durch ein Scharnier 12 schwenkbar an einem Aufsatzkranz 14 gehalten ist, der auf einem nicht gezeigten Dach eines Gebäudes montiert ist. Der Aufsatzkranz 14 begrenzt eine Öffnung 16, die im Brandfall als Rauchabzugsöffnung dient. Ein umlaufender Rand 18 der Öffnung 16 wird durch die obere Oberfläche eines Flansches 20 gebildet, der waagerecht nach außen vom oberen Ende des Aufsatzkranzes 14 vorspringt.

Der Aufsatzkranz 14 hat beispielsweise die Form eines rechteckigen Rahmens mit einer Breite B von beispielsweise 1.5 m und einer Länge L (senkrecht zur Zeichenebene in Fig. 1) von beispielsweise 2,8 m.

Auf der dem Scharnier 12 gegenüberliegenden Seite des Aufsatzkranzes 14 ist unterhalb des Flansches 20 ein Verriegelungsorgan 22 angeordnet, mit dem sich die in Fig. 1 in der geöffneten Stellung gezeigte Brandschutzklappe 10 in der geschlossenen Stellung verriegeln läßt.

Die Vorrichtung zum Öffnen der Brandschutzklappe 10 umfaßt eine Druckquelle 24, beispielsweise einen Treibsatz oder ein Druckluftnetz, und ein Betätigungsglied in der Form eines Balges 26, der durch das von der Druckquelle 24 erzeugte Druckmedium expandierbar ist. Der Balg 26 erstreckt sich auf der Scharnierseite des Aufsatzkranzes 14 rechtwinklig zur Zeichenebene in Fig. 1 annähernd über die gesamte Länge des betreffenden Schenkels des Aufsatzkranzes und ist mit einem Teil seiner Oberfläche auf einem Flächenstück 28 des durch den Flansch 20 gebildeten Randes 18 der Öffnung 16 befestigt, beispielsweise angeklebt. Ein anderer Oberflächenbereich des Balges 26, der in Fig. 1 im expandierten Zustand gezeigt ist, liegt in der Nähe des Scharniers 12 an einem radnahen Bereich 30 der Innenfläche der Brandschutzklappe 10 an und kann wahlweise auch an die Brandschutzklappe angeklebt sein. Auf diese Weise wird die Brandschutzklappe 10 durch den Druck des in dem Balg 26 enthaltenen Druckmediums in der geöffneten Stellung gehalten.

Der Balg 26 ist über eine Leitung 32 mit dem Verriegelungsorgan 22 verbunden, das seinerseits über eine Leitung 34 mit der Druckquelle 24 verbunden ist. Die Druckquelle 24 erhält ein Signal von einem Rauchmelder 36, der in unmittelbarer Nähe der Öffnung 16 oder wahlweise auch an zentraler Stelle in dem Gebäude installiert sein kann.

In Fig. 2 ist die Brandschutzklappe 10 in geschlossener und an dem Verriegelungsorgan 22 verriegelter Stellung gezeigt. Der Balg 26 ist in diesem Zustand zu einem flachen Paket zusammengefaltet und liegt platzsparend zwischen dem Flansch des Aufsatzkranzes 14 und dem entsprechenden Randbereich der Brandschutzklappe 10. In einer modifizierten Ausführungsform kann das Flächenstück 28 des Flansches 20 auch etwas eingetieft sein, so daß eine flache Kammer zur Aufnahme des zusammengelegten Balges gebildet wird. Das hat den Vorteil, daß die Folie des Balges 26 bis zum Öffnen der Brandschutzklappe besser gegen Hitzeeinwirkung geschützt wird.

Wenn der Rauchmelder 36 eine Rauchentwicklung meldet, übermittelt er an die Druckquelle 24 ein Signal zur Einleitung der Druckzufuhr zu dem pneumatischen Verriegelungsorgan 22, das daraufhin eine Kolbenstange 38 zurückzieht und so die Verriegelung der Brandschutzklappe aufhebt. Zugleich wirkt das Verriegelungsorgan 22 als Ventil, das nach erfolgter Entriegelung die Leitungen 34 und 32 miteinander verbindet, so daß das Druckmedium in den Balg 26 eingeleitet wird und diesen aufbläht. Durch die dabei auf den Bereich 30 (Fig. 1) der Brandschutzklappe wirkende Kraft wird ein ausreichendes Drehmoment zum Öffnen der Brandschutzklappe erzeugt.

Die Breite b des zu dem Paket gefalteten Balges 26 und damit auch die Breite der entsprechenden Berührungsflächen mit dem Aufsatzkranz 14 und der Brandschutzklappe 10 beträgt beispielsweise 5 cm. Wenn man annimmt, daß zum Öffnen der Brandschutzklappe 10 eine Schneelast S von 50 kg/m² zu überwinden ist (das Eigengewicht der Brandschutzklappe kann demgegenüber vernachlässigt werden), so läßt sich der erforderliche Druck P des Druckmediums wie folgt berechnen:

Das zum Öffnen der Brandschutzklappe gegen die Schneelast S benötigte Drehmoment M₁ beträgt: ${M}_{1} = {\int }_{0}^{B} LS x dx = {L S B}^{2} / 2$

Das von dem Balg 26 erzeugte Drehmoment M₂ beträgt: ${M}_{2} = {\int }_{0}^{b} LP x dx = {L P b}^{2} / 2$

Durch Gleichsetzen vom M₁ und M₂ erhält man: $P = S ⁢ {\left(B/b\right)}^{2} = 450 kPa .$

Dieser Druck (4,5 bar) ist also nicht größer als der Druck in einem gut aufgepumpten Fahrradreifen. Bei dieser Rechnung wurde vereinfachend angenommen, daß sich das Scharnier 12 unmittelbar am Rand des Balges 26 befindet. Wenn das Scharnier, wie in der Zeichnung, etwas weiter abgerückt ist, erhält man für den benötigten Druck sogar noch kleinere Werte. Da außerdem das zum Öffnen benötigte Drehmoment M₂ quadratisch von der Breite b abhängt, läßt sich das Drehmoment noch beträchtlich steigern, indem man b vergröβert. Beispielsweise erhält man bei b = 10 cm nur einen Druck von 112.5 kPa.

In Fig. 3 ist eine mögliche Gestaltung des Balges 26 dargestellt. Dieser Balg wird durch eine dünne, reißfeste Polymerfolie gebildet, die zu vier Lagen 40, 42, 44, 46 gefaltet ist. Jede dieser Lagen hat die Breite b und erstreckt sich über die gesamte Länge L des betreffenden Schenkels des Aufsatzkranzes 14. Die Lagen 40 und 42 sind an den Enden durch Klebenähte 48 miteinander verklebt. Entsprechend sind die Lagen 44 und 46 durch Klebenähte 50 miteinander verklebt. Am in Fig. 3 linken Rand des Balges sind die Lagen 40 und 46 an den freien Enden der gefalteten Folie durch Klebenähte 52, 54 miteinander verklebt, und die Klebenähte 54 an den Endes des Balges schließen an die Klebenähte 48 und 50 an, so daß ein allseitig geschlossener Balg mit zwei Kammern gebildet wird, die zwischen den Lagen 40 und 42 sowie 44 und 46 gebildet werden und miteinander in Verbindung stehen. Bei Eintritt des Druckmediums über die Leitung 32 kann sich somit der Balg 26 ziehharmonikaartig entfalten, wobei sich im mittleren Bereich auf dem größten Teil der Länge des Balges der zwischen den inneren Lagen 42 und 44 gebildete Falz nach außen stülpen kann, bis der Balg schließlich die in Fig. 1 gezeigte Konfiguration annimmt.

In Fig. 4 ist das Verriegelungsorgan 22 in einem axialen Schnitt gezeigt. Dieses Verriegelungsorgan bildet einen Zylinder 56, in dem ein mit der Kolbenstange 38 verbundener Kolben 58 geführt ist. Eine Feder 60 spannt den Kolben in die Verriegelungsstellung vor. Wenn der Kolben 58 über die Leitung 34 druckbeaufschlagt wird, bewegt er sich entgegen der Kraft der Feder 60 nach links und zieht die Kolbenstange 38 in die Entriegelungsstellung zurück. Erst bei Erreichen der Entriegelungsstellung gibt der Kolben die Leitung 32 frei, so daß das über die Leitung 34 zugeführte Druckmedium über die Leitung 32 zu dem. Balg 26 weitergeleitet werden kann. Der Öffnungsquerschnitt in der Leitung 32 ist etwas kleiner als der der Leitung 34, so daß in dem Zylinder 56 ein gewisser Überdruck erhalten bleibt, der den Kolben 58 in der Entriegelungsstellung hält, solange Druckmedium über die Leitung 34 zugeführt wird. Selbst wenn die Feder 60 den Kolben in Richtung auf die Verriegelungsstelldung zurückdrücken würde, so würde dies zu einem teilweisen Schließen der Leitung 32 und damit zu einer Zunahme des Druckes im Zylinder führen, und der Kolben würde wieder in die Entriegelungsstellung zurückgedrückt, bis sich schließlich ein Gleichgewicht einstellt. So läßt sich das Verriegelungsorgan 22 wahlweise auch dazu nutzen, den Strömungsdurchsatz des Druckmediums zum Balg 26 zu regulieren. Wenn die Druckzufuhr abgeschaltet wird, kehrt der Kolben 58 wieder in die Verriegelungsstellung zurück. Im gezeigten Beispiel weist die Kolbenstange eine Auflaufschräge auf, so daß die Brandschutzklappe 10, wenn sie wieder geschlossen wird, selbsttätig einrasten kann und somit die Verriegelung wiederhergestellt wird. Ein mit der Kolbenstange 38 verbundenes und aus dem Zylinder 56 herausgeführtes Zugglied 38' ermöglicht auch eine manuelle Entriegelung unabhängig von einem Auslösungsfall.

Wahlweise können bei längeren Brandschutzklappen auch mehrere Verriegelungsorgane vorgesehen sein, die pneumatisch in Reihe geschaltet sind.

Fig. 5 zeigt einen Balg 26' gemäß einer modifizierten Ausführungsform. Hier ist an den äußeren Lagen 46 und 40 der Folie jeweils eine plattenförmige Verstärkung 64 bzw. 62 befestigt, beispielsweise angeklebt, die sich über die gesamte Länge des Balges erstreckt. Die Verstärkungen können wahlweise auch durch ein Scharnier verbunden sein und sind jedenfalls bei der Expansion des Balges gegeneinander schwenkbar.

Durch die Verstärkungen wird der Balg zu einer im wesentlichen starren Baugruppe, die sich als eine Einheit handhaben und somit leichter auf dem Aufsatzkranz montieren läßt. Der Anschluß für die Leitung 32 kann dann stabil in die untere Verstärkung 64 integriert werden.

Das Scharnier 12 kann in einer modifizierten Ausführungsform auch fortgelassen werden. Seine Funktion wird dann unmittelbar von dem Balg 26 oder dem die Verstärkungen 62. 64 verbindenden Scharnier übernommen.

Die Figuren 6 und 7 zeigen ein Beispiel einer Öffnungsvorrichtung, die zusätzlich zu der Notöffnungsfunktion die Möglichkeit bietet, das Verschlußglied gesteuert in zwei Stufen zu öffnen.

Bei dieser Ausführungsform weist der Balg zwei getrennte Kammern 26a, 26b auf, die jeweils über eine Leitung 32a bzw. 32b mit dem Verriegelungsorgan 22 verbunden sind. Die Leitung 32b enthält ein Rückschlagventil 66, das in Richtung auf die Kammer 26b öffnet. Wenn im Brandfall die Druckquelle 24 (Figur 2) aktiviert wird, werden folglich über das Verriegelungsorgan 22 und das Rückschlagventil 66 beide Kammern 26a und 26b mit Druckmittel beaufschlagt, so daß das Verschlußglied weit öffnet, gegebenenfalls über einen Öffnungswinkel von 90° hinaus, so daß das Verschlußglied aufgrund seines Eigengewichts in die permanente Öffnungsstellung überschlägt.

Die Kammern 26a und 26b lassen sich außerdem über die Leitungen 32a, 32b, zusätzliche Steuerleitungen 68a, 68b und ein Ventil 70 wahlweise mit einer Druckluftleitung 72 oder einer Entlüftungsleitung 74 verbinden.

Das Ventil 70 hat im gezeigten Beispiel fünf Stellungen a, b, c, d und e. In der Stellung a sind beide Steuerleitungen gesperrt, so daß das Verschlußglied in der geschlossenen Stellung bleibt, solange der Notöffnungsmechanismus nicht betätigt wird. In der Stellung b wird nur die Steuerleitung 68a mit Druckluft beaufschlagt, während die Steuerleitung 68b gesperrt bleibt. Die Druckluft wird durch das Rückschlagventil 66 daran gehindert, in die Kammer 26a einzuströmen, so daß nur die Kammer 26b mit Druckluft gefüllt wird. Auf diese Weise läßt sich das Verschlußglied um einen begrenzten Öffnungswinkel öffnen.

Wahlweise kann ein nicht gezeigter Anschlag vorgesehen sein, der den Öffnungswinkel auf weniger als 90° begrenzt. Der Anschlag kann ähnlich wie das Verriegelungsorgan 22 arbeiten, so daß er bei einer Notauslösung im Brandfall selbsttätig zurückgezogen wird und dann das Überschlagen der Brandschutzklappe in die vollständig geöffnete Position ermöglicht.

In dem hier gezeigten Beispiel werden die beiden Kammern 26a und 26b auch dazu genutzt, das Verschlußglied in kontrollierter Weise in zwei unterschiedliche Öffnungsstellungen einzustellen, die beide einem Öffnungswinkel von weniger als 90° entsprechen. Das läßt sich beispielsweise dadurch erreichen, daß der Druck in der Druckluftleitung 72 kleiner ist als der Ausgangsdruck der zur Notauslösung dienenden Druckquelle 24. so daß der Druck in der Druckluftleitung 72 auch dann, wenn beide Kammern 26a und 26b beaufschlagt werden, nicht ausreicht, das Verschlußglied um mehr als 90° zu öffnen.

Wenn das Verschlußglied auf den größeren Öffnungswinkel eingestellt werden soll, wird das Ventil 70 in die Position c gebracht, in der beide Steuerleitungen 68a und 68b mit Druckluft beaufschlagt werden. Das Rückschlagventil 66 wird dann umgangen, so daß beide Kammern des Balges expandiert werden.

Wenn das Verschlußglied wieder geschlossen werden soll, wird das Ventil 70 in die Position d gebracht, in der die Steuerleitung 68a gesperrt ist, während die Steuerleitung 68b mit der Entlüftungsleitung 74 verbunden ist. In dieser Stellung wird folglich nur die Kammer 2a6 evakuiert, während der Druck in der Kammer 26d gehalten wird.

Wenn das Verschlußglied wieder ganz geschlossen werden soll, wird das Ventil 70 in die Stellung e gebracht, in der beide Kammern über die Steuerleitungen 68a und 68d evakuiert werden.

Während sich das Ventil 70 in den Stellungen a, b und c permanent verriegeln läßt, sind die Stellungen d und e als temporäre Stellungen ausgebildet, in denen das Ventil nur von Hand gehalten werden kann und aus denen es selbsttätig in die Stellung a zurückkehrt. Dadurch ist sichergestellt, daß der Notauslösemechanismus jederzeit funktionsbereit ist.

Wie deutlicher in Figur 7 zu erkennen ist, bildet bei dieser Ausführungsform der Balg zugleich ein Folienscharnier 76, das die beiden Verstärkungen 62, 64 miteinander verbindet (oder allgemeiner: zwei Scharnierteile verbindet, die auch unmittelbar durch die Brandschutzklappe 10 und den Aufsatzkranz 14 gebildet werden können).

Die beiden Kammern 26a und 26b des Balges werden durch eine einzige Folienbahn 78 gebildet, deren längsverlaufende Ränder nach innen umgeschlagen sind. Die umgeschlagenen und auf den Mittelteil der Folienbahn zurückgeschlagenen Teile bilden Klappen 80 und werden an Ihrem Rand jeweils durch eine längs des Scharniers verlaufende Klemmplatte 82 gegen den Mittelteil der Folienbahn 78 geklemmt. Die Klemmplatten 82 sind mit auf der Länge verteilten Schrauben 84 an der jeweiligen Verstärkung 62 bzw. 64 befestigt. Auf diese Weise wird der Balg sicher an den beiden Verstärkungen 62. 64 fixiert, und zugleich werden die beiden Kammern 26a. 26b an ihren Längsrändern dicht abgeschlossen. Der Abschluß der Kammern 26a, 26b an den beiden Enden des Balges kann auf irgendeine herkömmliche Weise erfolgen, beispielsweise durch Verschweißen oder vorzugsweise durch Umschlagen der Enden der Folienbahn (einschließlich der Klappen) und anschließendes Verschweißen oder Verkleben.

Das Folienscharnier 76 wird im gezeigten Beispiel durch einen einlagigen Streifen der Folienbahn 78 gebildet, der die beiden Kammern 26a, 26b miteinander verbindet. Die Breite dieses Streifens ist so bemessen, daß sie genau dem durch die Klemmplatten 82 bedingten Abstand zwischen den entsprechenden Folienlagen der Kammern 26a, 26b entspricht. Auf diese Weise lassen sich die Verstärkungen 62, 64 in der geschlossenen Stellung parallel zueinander anordnen, ohne daß das Folienscharnier 76 überdehnt wird.

In einer modifizierten, nicht gezeigten Ausführungsform, können die beiden Kammern 26a, 26b des Balges auch durch einen geschlossenen Folienschlauch gebildet werden. In dem Fall wären auch die Enden der beiden Klappen 80 durch einen Materialstreifen einstückig miteinander verbunden, so daß das Folienscharnier 76 zweilagig wäre und eine entsprechend höhere Stabilität hätte.

Fig. 8 und 9 zeigen als weiteres Beispiel eine Vorrichtung, mit der sich die Brandschutzklappe 10 durch Einleitung von Überdruck in einen Balg 26" öffnen und durch Einleitung eines Unterdruckes wieder schließen läßt. Von dem Druckversorgungssystem ist hier nur eine Leitung 86 gezeigt, die zur Zufuhr des Unterdrucks dient und den Balg 26" mit einer Venturidüse 88 verbindet. Mit einer Ventilsteuerung analog der in Fig. 6 gezeigten läßt sich erreichen, daß Druckluft in der in Fig. 8 durch einen Pfeil angegebenen Richtung aus der Venturidüse ausströmt, so daß in dem Balg 26" ein Unterdruck erzeugt wird.

Der Balg bildet in diesem Beispiel nur eine einzige Kammer und besteht aus einer zu einem Schlauch geschlossenen Folienlage, die ähnlich wie in Fig. 7 durch Klemmplatten 82 an den beiden Scharnierteilen, hier dem Aufsatzkranz 18 und der Brandschutzklappe 10, befestigt ist. Die beiden Klemmplatten 82 liegen zu beiden Seiten des durch die Folienbahn gebildeten Folienscharniers 76.

Die beiden Wände des Balges 26" sind hier jeweils in einer von dem Folienscharnier 76 abgelegenen Position mit Hilfe einer zusätzlichen Klemmplatte 90 an den Aufsatzkranz 18 bzw. dem Rahmen der Brandschutzklappe 10 fixiert. Dadurch ist es möglich, durch Erzeugung eines Unterdruckes im Inneren des Balges 26" eine Zugkraft auf die Brandschutzklappe 10 auszuüben, um diese in Schließrichtung zu bewegen.

Fig. 9 zeigt die Brandschutzklappe 10 in einer um 90° aufgeschwenkten Position, in der sie durch den druckbeaufschlagten Balg 26" gehalten wird. Wenn nun die Brandschutzklappe geschlossen werden soll, so wird die Druckluftzufuhr unterbrochen und statt dessen über die Venturidüse 28 ein Unterdruck in den Balg 26" eingeleitet. Daraufhin kollabiert der Balg, und über die Klemmplatten 50 werden Zugkräfte ausgeübt, die auf die Brandschutzklappe 10 ein in Schließrichtung wirkendes Drehmoment erzeugen.

Sobald die Schließbewegung der Brandschutzklappe 10 einmal eingesetzt hat und die Totpunktstellung überwunden ist, fällt die Brandschutzklappe aufgrund ihres Eigengewichts weiter in die Schließposition. Durch geeignete Dimensionierung des Querschnitts der Leitung 86 läßt sich erreichen, daß der Balg durch das Gewicht der in die Schließstellung fallenden Brandschutzklappe schneller komprimiert wird als die Luft über die Leitung 86 entweichen kann, so daß sich in dem Balg vorübergehend wieder ein leichter Überdruck aufbaut. Dies hat zum einen den vorteilhaften Effekt, daß die Schließbewegung der Brandschutzklappe 10 abgefedert wird, und bewirkt zum anderen, daß der Balg 26" im vollständig kollabierten Zustand keine Falten bildet, sondern eine gestreckte Konfiguration annimmt und mit seinen Wänden flach an den entsprechenden Wänden des Aufsatzkranzes und des Rahmens der Brandschutzklappe anliegt, wie in Fig. 8 gezeigt ist.

Der oben beschriebene Öffnungs- und Schließmechanismus ist auch dann funktionsfähig, wenn die Brandschutzklappe 10 in der geöffneten Stellung um mehr als 90° aufgeklappt ist. Allerdings muß dann das mittels Unterdruck erzeugte Schließdrehmoment etwas größer sein.

Zur Fixierung der Brandschutzklappe 10 in der um 90° oder etwas mehr geöffneten Stellung kann ein von Hand oder automatisch, beispielsweise pneumatisch lösbarer Arretierungsmechanismus vorgesehen sein, beispielsweise ein pneumatisch betätigter Mechanismus, der ähnlich arbeitet wie das Verriegelungsorgan 22 gemäß Fig. 2. Dabei läßt sich die Anordnung auch so wählen, daß die Arretierung im Normalbetrieb die Öffnungsbewegung der Brandschutzklappe 10 begrenzt, so daß sich die Brandschutzklappe durch vom Benutzer eingegebene Befehle mittels Druckluft öffnen und mittels Unterdruck wieder schließen läßt, daß jedoch im Brandfall der Arretierungsmechanismus automatisch gelöst wird, so daß, wenn der Balg 26" expandiert, die Brandschutzklappe 10 um 180° in die vollständig geöffnete Position überschlägt und dann in dieser Stellung verbleibt, so daß dauerhaft ein ungehinderter Rauchabzug gewährleistet ist.

## Patentansprüche

1. Vorrichtung zum Betätigen eines Vcrschlussglicdes (10), das über ein Scharnier (12) schwenkbar mit einem Rand (18) einer zu verschließenden Öffnung (16) verbunden ist, mit einem zwischen dem Rand (18) und dem Verschlussglied (10) wirkenden expandierbaren Betätigungsglied, in der Form eines durch ein Druckmedium expandierbaren Balges (26), der bei geschlossenem Verschlussglied (10) flach zwischen einem scharnierseitigen Bereich (30) dieses Verschlussgliedes und einem Flächenstück (28) des Randes (18) der Öffnung (16) liegt, **dadurch gekennzeichnet, dass** der Balg (25) über eine Leitung (32, 34) mit einer Druckquelle (24) verbunden ist, und dass an diese Leitung (32, 34) ein pneumatisches Verriegelungsorgan (22) für das Verschlussglied (10) derart angeschlossen ist, dass durch Druckzufuhr von der Druckquelle (24) sowohl die Verriegelung aufgehoben als auch der Balg (26) expandiert wird.

2. Vorrichtung nach Anspruch 1, **dadurch gekennzeichnet, dass** der Balg (26) mehrere Kammern (26a, 26b) aufweist.

3. Vorrichtung nach Anspruch 1 oder 2, **dadurch gekennzeichnet, dass** der Balg (26) durch eine ziehharmonikaartig eingefaltete Folie mit mindestens vier Lagen (40, 42, 44, 46) gebildet wird.

4. Vorrichtung nach Anspruch einem der vorstehenden Ansprüche, **dadurch gekennzeichnet, dass** das Verriegelungsorgan (22) so angeschlossen und ausgelegt ist, dass es die Verriegelung des Verschlussgliedes (10) aufhebt, bevor das Druckmedium in den Balg (26) gelangt.

5. Vorrichtung nach einem der vorstehenden Ansprüche, **dadurch gekennzeichnet, dass** der Balg (26') an mindestens einer seiner entgegengesetzten, bei der Expansion gegeneinander schwenkbaren Außenflächen eine Verstärkung (62, 64) aufweist, die sich im wesentlichen über die gesamte Länge des Balges erstreckt.

6. Vorrichtung nach Anspruch 2, **dadurch gekennzeichnet, dass** mindestens eine (26b) der Kammern (26a, 26b) getrennt von der anderen Kammer (26a) oder den anderen Kammern über ein Ventil (70) mit Druckmedium beaufschlagbar ist.

7. Vorrichtung nach Anspruch 6, **dadurch gekennzeichnet, dass** die über das Ventil (70) mit Druckmedium beaufschlagbare Kammer (26b) über ein in Richtung auf diese Kammer öffnendes Rückschlagventil (66) mit der anderen Kammer (26a) verbunden ist.

8. Vorrichtung nach Anspruch 6 oder 7, **dadurch gekennzeichnet, dass** die andere Kammer (26a) über eine Leitung (32a) und einen Notauslösemechanismus (22) mit einer Druckquelle (24) verbindbar ist.

9. Vorrichtung nach einem der vorstehenden Ansprüche, **dadurch gekennzeichnet, dass** der Balg (26) ein Folienscharnier (76) zwischen dem Verschlussglied (10) und dem Rand (18) der zu verschließenden Öffnung bildet.

10. Vorrichtung nach den Ansprüchen 2 und 9, **dadurch gekennzeichnet, dass** zwei Kammern (26a, 26b) durch eine einstückige Folienbahn (78) gebildet werden, deren Längsränder als Klappen (80) auf die Mitte der Folienbahn zurückgefaltet und jeweils mittels einer Klemmleiste (28) an einem starren Scharnierteil (62, 64) befestigt sind, während ein die beiden Kammern verbindender Materialstreifen der Folienbahn das Folienscharnier (76) bildet.

11. Vorrichtung nach Anspruch 10, **dadurch gekennzeichnet, dass** die Breite des Folienscharniers (76) dem Abstand entspricht, den die beiden äußeren Lagen der Folienbahn (78) zueinander aufweisen, wenn die beiden Klemmplatten (82) flach aufeinander aufliegen.

12. Vorrichtung nach einem der vorstehenden Ansprüche, **gekennzeichnet durch** eine Unterdruckquelle (88) zur Erzeugung eines Unterdruckes in dem Balg (26"), für eine Betätigung des Verschlussgliedes (10) in Schließrichtung.

13. Vorrichtung nach Anspruch 12, **dadurch gekennzeichnet, dass** die Unterdruckquelle eine an eine Druckluftquelle anschließbare Venturidüse (88) ist.

14. Rauchabzugsvorrichtung mit einem eine Öffnung (16) begrenzenden Aufsatzkranz (14) und einer Brandschutzklappe (10), die über ein Scharnier (12) schwenkbar mit einem Schenkel des Aufsatzkranzes (14) verbunden ist und ein Verschlussglied für die Öffnung (16) bildet, **gekennzeichnet durch** eine Vorrichtung nach einem der vorstehenden Ansprüche zum Öffnen der Brandschutzklappe (10).

15. Rauchabzugsvorrichtung nach Anspruch 14, **dadurch gekennzeichnet, dass** der Aufsatzkranz (14) einen Flansch (20) bildet, an dessen äußerem Rand sich das Scharnier (12) befindet und dessen obere Oberfläche bei geschlossener Brandschutzklappe (10) von einem scharnierseitigcn Bereich (30) dieser Brandschutzklappe überdeckt wird, und dass der Balg (26) zwischen diesem Bereich (30) und dem Flansch (20) angeordnet ist.

## Claims

1. Device for actuating a closure member (10) that is pivotally connected, by means of a hinge (12), to an edge (18) of an opening (16) to be closed, comprising an expandable actuating member operatively intervening between the edge (18) and the closure member (10) and being in the form of a bellow (26) that is expandable by a pressure medium and is interposed in a flat configuration between a hinge side (30) of the closure member and a surface area (28) of the edge (18) of the opening (16) when the closure member (10) is closed, **characterized in that** the bellow (26) is connected to a pressure source (24) via a line (32, 34), and **in that** a pneumatic latch member (22) for the closure member (10) is connected to the lines (32, 34) in such a manner that, when pressure is supplied from the pressure source, the latched condition is cancelled and the bellow (26) is expanded.

2. Device according to claim 1, **characterized in that** the bellow (26) has a plurality of chambers (26a, 26b).

3. Device according to claim 1 or 2, **characterized in that** the bellow (26) is formed by a foil that is folded in concertina configuration with at least four layers (40, 42, 44, 46).

4. Device according to any of the preceding claims, **characterized in that** the latch member (22) is connected and configured such that it cancels the latched condition of the closure member (10) before the pressure medium is introduced into the bellow (26).

5. Device according to any of the preceding claims, **characterized in that** the bellow (26') has on at least one of its opposite outer surfaces, that are pivotable relative to one another upon expansion, a reinforcement (62, 64) that extents essentially over the entire length of the bellow.

6. Device according to claim 2, **characterized in that** at least one (26b) of the chambers (26a, 26b) is adapted to be pressurized with the pressure medium via a valve (70) separately of the other chamber (26a) or the other chambers.

7. Device according to claim 6, **characterized in that** the one chamber (26b) that can be pressurized via the valve (70) is connected to the other chamber (26a) by a check valve (66) that opens in the direction of said one chamber.

8. Device according to claim 6 or 7, **characterized in that** said other chamber (26a) is connectable to the pressure source (24) via a line (32a) and an emergency trigger mechanism (22).

9. Device according to any of the preceding claims, **characterized in that** the bellow (26) forms a film hinge (26) between the closure member (10) and the edge (18) of the opening to be closed.

10. Device according to claims 2 and 9, **characterized in that** two chambers (26a, 26b) are formed by a one-piece web of foil (78) the longitudinal edges of which have been folded back onto the center of the web as flaps (80) and are each fixed at a rigid hinge member (62, 64) by means of a clamping rail (82), whereas a portion of the web connecting the two chambers forms the film hinge (76).

11. Device according to claim 10, **characterized in that** the width of the film hinge (76) corresponds to the spacing formed between the two outer layers of the foil web (78) when the two clamping plates (82) are flatly superposed one upon the other.

12. Device according to any of the preceding claims, **characterized by** a suction pressure source (88) for creating a suction pressure in the bellow (26') for the purpose of actuating the closure member (10) in closure direction.

13. Device according to claim 12, **characterized in that** the suction pressure source is a Venturi nozzle (88) connectable to a pressure source.

14. Smoke evacuating device comprising a frame (14), said frame delimiting an opening (16), and a fire flap (10) pivotally connected to one leg of the frame (14) via a hinge (12) and forming a closure member for the opening (16), **characterized by** a device according to any of the preceding claims for opening the fire flap (10).

15. Smoke evacuating device according to claim 14, **characterized in that** the frame (14) forms a flange (20), wherein the hinge (12) is arranged at the outer edge of the flange and a top surface of the flange is covered by a hinge-side part (30) of the fire flap when the fire flap (10) is closed, and **in that** the bellow (26) is arranged between said hinge-side part (30) and the flange (20).

## Revendications

1. Dispositif pour actionner un élément d'obturation (10) qui est relié de manière pivotante à un bord (18) d'une ouverture à obturer (16) par l'intermédiaire d'une charnière (12), comportant un élément d'actionnement agissant de manière expansible entre le bord (18) et l'élément d'obturation (10), sous la forme d'un soufflet (26) expansible par un fluide sous pression, lequel soufflet est plat entre une zone côté charnière (30) de cet élément d'obturation et une pièce plate (28) du bord (18) de l'ouverture (16) lorsque l'élément d'obturation (10) est fermé, **caractérisé en ce que** le soufflet (26) est relié à une source de pression (24) par l'intermédiaire d'une ligne (32, 34), et **en ce qu'**un organe de verrouillage pneumatique (22) pour l'élément d'obturation (10) est raccordé à cette ligne (32, 34) de telle sorte qu'une alimentation en pression à partir de la source de pression (24) permet à la fois de supprimer le verrouillage et de détendre le soufflet (26).

2. Dispositif selon la revendication 1, **caractérisé en ce que** le soufflet (26) comporte plusieurs chambres (26a, 26b).

3. Dispositif selon la revendication 1 ou 2, **caractérisé en ce que** le soufflet (26) est formé par un film plié à la manière d'un accordéon, comportant au moins quatre plis (40, 42, 44, 46).

4. Dispositif selon l'une quelconque des revendications précédentes, **caractérisé en ce que** l'organe de verrouillage (22) est raccordé et conçu de telle sorte qu'il supprime le verrouillage de l'élément d'obturation (10) avant que le fluide sous pression ne parvienne dans le soufflet (26).

5. Dispositif selon l'une quelconque des revendications précédentes, **caractérisé en ce que** le soufflet (26') comporte un renfort (62, 64) sur au moins une de ses surfaces extérieures opposées, pouvant pivoter l'une par rapport à l'autre lors de l'expansion, lequel renfort s'étend sensiblement sur toute la longueur du soufflet.

6. Dispositif selon la revendication 2, **caractérisé en ce qu'**au moins une (26b) des chambres (26a, 26b)) est séparée de l'autre chambre (26a), ou un fluide sous pression peut être appliqué aux autres chambres par l'intermédiaire d'une soupape (70).

7. Dispositif selon la revendication 6, **caractérisé en ce que** la chambre (26b) à laquelle est appliquée du fluide sous pression par l'intermédiaire de la soupape (70) est reliée à l'autre chambre (26a) par l'intermédiaire d'un clapet antiretour (66) s'ouvrant en direction de cette chambre.

8. Dispositif selon la revendication 6 ou 7, **caractérisé en ce que** l'autre chambre (26a) peut être raccordée à une source de pression (24) par l'intermédiaire d'une ligne (32a) et d'un mécanisme de déclenchement d'urgence (22).

9. Dispositif selon l'une quelconque des revendications précédentes, **caractérisé en ce que** le soufflet (26) forme une charnière-film (76) entre l'élément d'obturation (10) et le bord (18) de l'ouverture à obturer.

10. Dispositif selon les revendications 2 et 9, **caractérisé en ce que** deux chambres (26a, 26b) sont formées par une bande de film d'un seul tenant (78) dont les bords longitudinaux sont repliés sous forme de rabats (80) au milieu de la bande de film et sont respectivement fixés sur une partie de charnière fixe (62, 64) au moyen d'une barrette de serrage (28), alors qu'une bande de matériau reliant les deux chambres de la bande de film forme la charnière-film (76).

11. Dispositif selon la revendication 10, **caractérisé en ce que** la largeur de la charnière-film (76) correspond à la distance que les deux couches extérieures de la bande de film (78) présentent l'une par rapport à l'autre lorsque les deux plaques de serrage (82) sont à plat l'une sur l'autre.

12. Dispositif selon l'une quelconque des revendications précédentes, **caractérisé par** une source de dépression (88) pour créer une dépression dans le soufflet (26"), pour un actionnement de l'élément d'obturation (10) dans une direction de fermeture.

13. Dispositif selon la revendication 12, **caractérisé en ce que** la source de dépression est une buse venturi (88) pouvant être raccordée à une source d'air comprimé.

14. Dispositif de désenfumage comportant un chapiteau (14) délimitant une ouverture (16) et un clapet coupe-feu (10) qui est relié de manière pivotante à une patte du chapiteau (14) par l'intermédiaire d'une charnière (12), et forme un élément d'obturation pour l'ouverture (16), **caractérisé par** un dispositif selon l'une quelconque des revendications précédentes pour ouvrir le clapet coupe-feu (10).

15. Dispositif de désenfumage selon la revendication 14, **caractérisé en ce que** le chapiteau (14) forme une collerette (20) sur le bord extérieur de laquelle se trouve la charnière (12) et dont la surface supérieure est recouverte par une zone côté charnière (30) de ce clapet coupe-feu lorsque le clapet coupe-feu (10) est fermé, et **en ce que** le soufflet (26) est agencé entre cette zone (30) et la collerette (20).
